# EUROPÄISCHE PATENTSCHRIFT

(11) **EP 4 010 542 B1**
(45) Veröffentlichungstag und Bekanntmachung des Hinweises auf die Patenterteilung: **18.06.2025**
(21) Anmeldenummer: 19766163.0
(22) Anmeldetag: 08.08.2019
(51) Int. Cl.: E04C 3/29, E04C 3/293

(54) **STAHLEINBAUTEIL FÜR BAUWERKE ZUM ERSATZ EINES VORBESTIMMTEN BEREICHS EINES ZUR LASTAUFNAHME VORGESEHENEN STAHLBETONBAUTEILS**
STEEL INSTALLATION PART FOR BUILDINGS FOR REPLACING A PREDETERMINED REGION OF A REINFORCED CONCRETE COMPONENT PROVIDING FOR RECEIVING LOADS
PIÈCE D'INSTALLATION EN ACIER POUR BÂTIMENTS POUR LE REMPLACEMENT D'UNE RÉGION PRÉDÉTERMINÉE D'UN COMPOSANT EN BÉTON ARMÉ PRÉVU POUR RECEVOIR DES CHARGES

(43) Veröffentlichungstag der Anmeldung: 15.06.2022
(73) Patentinhaber: Draheim, Christof, 4730 Raeren (BE)
(72) Erfinder: Draheim, Christof, 4730 Raeren (BE)
(74) Vertreter: Kayser, Christoph
(86) Internationale Anmeldenummer: PCT/DE2019/000214
(87) Internationale Veröffentlichungsnummer: WO 2021/023324

(56) Entgegenhaltungen:
- WO-A1-92/14007
- US-A- 2 152 189
- US-A1- 2004 200 180
- US-A1- 2011 265 422

## Beschreibung

Die vorliegende Erfindung betrifft Stahleinbauteile, die vorbestimmte Bereiche von zur Lastaufnahme vorgesehenen Stahlbetonbauteilen ersetzen können, insbesondere von Stahlbetonbalken, und die ohne Verlust von Tragfähigkeit konstruktiv weniger dicht ausgestaltet werden können, um Raum für technische Installationselemente wie Leitungen, Kabel und Kanäle zu schaffen.

Ziel des allgemeinen Stands der Technik ist es, technische Installationselemente nicht unterhalb einer Tragkonstruktion anordnen zu müssen sondern innerhalb der Konstruktionsebene, um bei gleicher Geschosshöhe die Raumhöhe eines Bauwerks für die technische Installation nicht reduzieren oder bei gleicher Raumhöhe die Geschosshöhe nicht erhöhen zu müssen. Lasttragende Stege müssen zu diesem Zweck mit Öffnungen versehen werden, durch die Installationselemente hindurch geführt werden können. Die Belastbarkeit von Stegen wird jedoch durch das Einbringen von zu nah beieinander liegenden Öffnungen gemindert. Aus diesem Grunde müssen Öffnungen so weit voneinander beabstandet sein, dass die für das betreffende Bauwerk definierte Tragfähigkeit nicht unterschritten wird. Dabei gilt ausgehend von reinen Doppel-T-Stahlträgern die beispielsweise in Richtlinie 015 (7/90) des deutschen Ausschusses für Stahlbau (DASt) niedergelegte Grundregel, dass ohne besonders massiv und biegesteif ausgebildete Steifen zwischen benachbarten Öffnungen der Abstand zwischen diesen das eineinhalb bis zweifache der Öffnungshöhen betragen muss, um nicht die solchermaßen geöffneten Stege umfangreicher gestalten zu müssen und damit das Ziel zu konterkarieren, weder Raum- noch Geschosshöhe verändern zu müssen. Die gleiche Grundregel gilt für die Abstände der Öffnungen zu den Trägerenden.

Bereits die Offenlegungsschrift DE 198 60 340 A1 befasst sich mit dem Problem der hohen Installationsdichte, die innerhalb der Konstruktionsebene ermöglicht werden soll. Vorgeschlagen wird dort ein Verbundträger für Bauwerke mit einem Steg zur Aufnahme von Querkräften und mit Stegöffnungen zur Hindurchführung von Installationselementen, wobei die Stegöffnungen in einem vorbestimmten Bereich des Trägers ausgebildet sind, in dem bezogen auf den Gesamtträger vergleichsweise geringe Querkräfte wirken. Ein solcher Bereich ist bei gleichmäßig belasteten Einfeldträgern regelmäßig mittig innerhalb des Gesamtträgers angeordnet, da sich die Querkräfte innerhalb eines Trägers von dessen Enden zur Mitte hin verringern, während die Belastung durch das globale Moment mittig am stärksten wirkt. Bei Mehrfeldträgern, insbesondere bei solchen mit unterschiedlichen Stützweiten oder ungleichmäßiger Belastung, können andere Verhältnisse vorherrschen, wobei regelmäßig auch dort geeignete Bereiche mit relativ geringen Querkräften identifiziert werden können.

Der in DE 198 60 340 A1 vorgeschlagene Verbundträger hat den Nachteil, dass der vorbestimmte Bereich, in dem relativ geringe Querkräfte wirken, von Bereichen des Verbundträgers eingefasst ist, in denen größere Querkräfte wirken. Typischerweise läuft ein solcher Verbundträger über den gesamten zu unterfangenden Bereich. Dementsprechend wird der gesamte Verbundträger, also sowohl die Bereiche, die hohen Querkräften ausgesetzt sind, als auch der mit Stegöffnungen versehene Bereich aus Stahl gefertigt, wobei oberhalb der Stegöffnungen ein einstückig ausgebildeter Druckgurt über die gesamte Trägerlänge durchläuft, mit dem Nachteil erhöhter zu verbauender Stahlmengen und dementsprechend hoher Kosten. Es stellt sich daher die Aufgabe, die Funktion des benannten Verbundträgers des Stands der Technik bereit zu stellen und zugleich den zu verbauenden Stahlanteil deutlich zu reduzieren. Ein Verbundträger wird ebenfalls in der Offenlegungsschrift US 2011/0265422 A1 offenbart, indem dort ein Verfahren zur Herstellung eines Verbundträgers unter Verwendung von T-Trägern aus Stahl beschrieben wird. Dabei wird von einem Doppel-T-Träger ausgegangen, dessen Steg längs zur Ausrichtung des Trägers in zwei T-Träger geschnitten wird, wobei der Schnitt abwechselnd oberhalb und unterhalb der Mittellinie und der Wechsel mittels eines schräg verlaufenden Verbindungsschnitts erfolgt. Die so gewonnenen T-Träger weisen Ausnehmungen auf und können mittels Schalungsbeton, der zwischen an den Enden des T-Trägers anzubringenden vertikalen Versteifungen den T-Träger lediglich soweit einhüllt, dass die Ausnehmungen nicht vollständig von Beton überdeckt werden und die so entstandenen Aussparungen für die Durchführung von Installationsleitungen zur Verfügung stehen. Nachteilig ist hierbei, dass der Abstand der mittels Beton zu schaffenden Aussparungen voneinander aus statischen Gründen groß sein muss und dass der Träger erst aus verschiedenen Bauteilen, die einerseits aus Stahl andererseits aus Beton bestehen, aufgebaut werden muss. Die Aufgabe umfasst vor diesem Hintergrund auch, ein Stahleinbauteil zu konstruieren, durch das auch ohne die aufwändige Hinzufügung von Schalungsbeton Installationsleitungen hindurch geführt werden können, das eine geringe Bauhöhe ermöglicht und so die notwendige Geschosshöhe bei gegebener Raumhöhe so gering wie möglich hält und auf einfache Weise eingebaut werden kann.

Gelöst wird die Aufgabe mittels eines Stahleinbauteils gemäß Anspruch 1 und einem Tragkonstrukt gemäß Anspruch 12, wobei sich vorteilhafte Ausgestaltungen aus den jeweiligen Unteransprüchen ergeben.
Stahleinbauteil zu begrenzen, indem der Beton des Stahlbetonbauteils in Längsrichtung des Aussparungsträgers bis an diese Flächen heran geführt wird. Sind verschiedene solcher Flächen an dem Aussparungsträger vorhanden, typischerweise an dessen Stirnseiten, so gilt zunächst die größte von ihnen als Anschlussfläche, bei gleicher Größe die Fläche, die näher an der Trägeröffnung liegt. Dennoch können in Längsrichtung über diese Flächen oder deren Ebenen hinausragende oder an ihnen angeordnete Anschlussmittel als Teile des Stahleinbauteils vorhanden sein, die zu Anschlusszwecken von Beton umhüllt werden. Der Abstand zwischen einer Trägeröffnung und einer benachbarten Anschlussfläche definiert sich für jede der Anschlussflächen als die kürzeste Entfernung zwischen der jeweiligen Anschlussfläche und der nächstgelegenen Trägeröffnung, deren Höhe als ihre größte Ausdehnung zwischen der Ober- und Unterseite des Aussparungsträgers parallel zur kürzesten Verbindungsstrecke zwischen dessen Ober- und Unterseite bestimmt wird.

Vorgeschlagen wird ein Stahleinbauteil für Bauwerke zum Ersatz vorbestimmter Bereiche von zur Lastaufnahme vorgesehenen Stahlbetonbauteilen, insbesondere von Stahlbetonbalken, das einen zwei in Längsrichtung voneinander beabstandete Anschlussflächen aufweisenden Aussparungsträger mit je einer von den Anschlussflächen verschiedenen Ober- Unter-, Vorder- und Rückseite aufweist sowie eine oder mehrere zur Hindurchführung von Installationselementen vorgesehene, von der Vorder- zur Rückseite führende Trägeröffnungen des Aussparungsträgers, deren Abstand zu der jeweils benachbarten Anschlussfläche geringer ist als ihre jeweilige Höhe zwischen Ober- und Unterseite. Beispielsweise sind die Anschlussflächen bezogen auf einen balkenförmigen Aussparungsträger demnach an den Stirnseiten eines solchen Balkens angeordnet, während die zu unterfangende Decke der Oberseite mittelbar oder unmittelbar aufliegt. In der Regel sind die jeweiligen Seiten plan ausgeführt. Sie können aber auch Rundungen, Aus- oder Einbuchtungen aufweisen. Beispielsweise könnte der Querschnitt des Aussparungsträgers in Sonderfällen auch kreisförmig sein, die benannten Seiten wären dann die entsprechenden Kreisbögen. Die Anschlussflächen des Aussparungsträgers sind nicht gleich zu setzen mit den die Länge des Stahleinbauteils festlegenden Enden. Der Begriff Anschlussfläche bezeichnet vielmehr diejenigen Flächen des Aussparungsträgers, die dafür vorgesehen sind, die Länge des betonfreien Bereichs des Tragkonstrukts aus Stahlbetonbauteil und

Es lässt sich das Ziel der Einsparung von Stahl als Trägermaterial mittels des vorgeschlagenen Stahleinbauteils dadurch leichter erreichen, dass wenigstens eine Trägeröffnung an ihrem zu der Unterseite gelegenen Rand durch eine der Breitseiten eines Stahlbandes begrenzt ist. Das Stahlband weist dabei, wie der Wortbestandteil "-band" bereits nahe legt, einen Querschnitt auf, der breiter ist als hoch, so dass entsprechend unterschieden werden kann zwischen Breitseiten, die sich entlang der Breite des Querschnitts in Längsrichtung des Stahlbandes erstrecken, und Schmalseiten, die sich analog entlang der Höhe des Querschnitts erstrecken. Nachfolgend wird der Begriff "Breitseite" auch für andere Bauteile oder Elemente verwendet und verweist dadurch analog darauf, dass deren Querschnitt breiter als hoch ist. Bevorzugt wird das Stahleinbauteil so positioniert, dass das Stahlband bei positivem Moment als Zugband wirkt. Möglich ist aber auch eine Positionierung, bei der das Stahlband, bei allenfalls vergleichsweise kleinem negativem Moment, die Funktion eines Druckgurts übernimmt.

Je nach Installationsdichte kann es vorteilhaft sein, den Aussparungsträger des Stahleinbauteils nicht nur mit einer sondern mit mehr als einer Trägeröffnung auszubilden. Im Regefall werden sämtliche Trägeröffnungen die gleiche Höhe aufweisen.

Aufgrund der vorgesehenen Anordnung des Stahleinbauteils in einem Bereich, in dem relativ geringe Querkräfte wirken, kann eine Trägeröffnung vorteilhaft in separate Abschnitte unterteilt sein durch eine oder mehrere, zwischen der Ober- und der Unterseite verlaufende Versteifungen, deren Ausdehnung in Längsrichtung des Aussparungsträgers geringer als die Höhe der betreffenden Trägeröffnung ist. In der Praxis werden sich hier Stahlbleche als Aussteifungen bewähren, deren Breitseiten orthogonal zur Längsausrichtung des Aussparungsträgers angeordnet sind.

Für die überwiegende Zahl der Einbaupositionen des Stahleinbauteils ist es von Vorteil oder sogar aus statischen Gründen erforderlich, dass das Stahleinbauteil einen zur Umhüllung mit Beton vorgesehenes Profil zur Querkraftweiterleitung an der Oberseite des Aussparungsträgers aufweist. Bevorzugt ist ein solches Profil balkenförmig, als T-Profil oder als Doppel-T-Profil ausgebildet und parallel zur Längsausrichtung des Aussparungsträgers angeordnet. Weiterhin kann es von Vorteil sein, wenn der Aussparungsträger ein Auflagerblech aufweist, dem die Oberseite des Aussparungsträgers zugehörig ist, das unter dem aufliegenden Profil hervor ragt und für das Aufliegen des Bauwerks (A), beispielsweise einer Geschossdecke, auf den nicht durch das Profil abgedeckten Bereichen vorgesehen ist.

Bevorzugt weist das Profil zur Querkraftweiterleitung Löcher auf, die zur Durchdringung mit Bewehrungsstäben quer zur Längsausrichtung des Aussparungsträgers vorgesehen sind. Bei der Umhüllung eines solchen Profils mit Beton wird der Beton bis an die Oberseite des Aussparungsträgers oder bis an das Auflagerblech heran geführt. Für eine feste Verankerung des Stahleinbauteils ist es von Vorteil, wenn aus dem Profil zur Querkraftweiterleitung Bolzen, vorzugsweise Kopfbolzendübel, parallel zur kürzesten Verbindungsstrecke zwischen Ober- und Unterseite des Aussparungsträgers herausstehen, die ebenfalls zur Umhüllung mit Beton vorgesehen sind.

Eine bevorzugte Ausführungsform des Stahleinbauteils weist ein- oder beidseitig einen Fortsatz des Aussparungsträgers an der Unterseite in Längsrichtung auf. Vorteilhaft ist ein solcher Fortsatz jeweils als Fortführung des Stahlbandes über die Ebene der jeweiligen Anschlussfläche hinaus ausgestaltet. Bevorzugt ist dabei vorgesehen, dass der Beton sowohl bis an die Stirnseite des Aussparungsträgers heran geführt wird als auch bis an die Stirnseite der Fortführung des Stahlbandes. Die Stirnseite des Aussparungsträgers gilt in diesem Fall als Anschlussfläche, da sie größer als die Stirnseite der Fortführung des Stahlbandes ist.

Erfindungsgemäß weist das Stahleinbauteil eine zur Umhüllung mit Beton vorgesehene Schubversteifung zur Querkraftübertragung an wenigstens einer Anschlussfläche auf, deren Breitseiten parallel zur Längsrichtung des Aussparungsträgers und zu der kürzesten Verbindungsstrecke zwischen dessen Ober- und der Unterseite ausgerichtet sind. Dabei kann die Verankerung der Schubversteifung in Beton vorteilhaft dadurch verstärkt werden, dass sie als Schubblech mit ein- oder beidseitig angeordneten, quer abstehenden Bolzen, vorzugsweise mit angeschweißten Kopfbolzendübeln ausgebildet ist. Eine ausreichende und Material sparende Schubversteifung ergibt sich durch eine Ausgestaltung als Schubknagge, die im Gegensatz zu einem typischerweise von der Ebene der Oberseite bis zur Ebene der Unterseite des Aussparungsträgers geführten Schubblech nur über einen Teilabschnitt zwischen diesen beiden Ebenen geführt und dafür massiver ausgebildet ist.

Für die Schubsteifigkeit des Stahleinbauteils ist es vorteilhaft, wenn das Profil und die Schubversteifung biegesteif miteinander verbunden sind, beispielsweise durch Verschweißung. Bevorzugt umfassen die solchermaßen verbundenen Teile den Aussparungsträger, mit Ausnahme der Unterseite, rahmenartig.

Weiterhin kann der Anschluss von Stahlbeton an die Anschlussflächen dadurch vorteilhaft erfolgen, dass an den Anschlussflächen, parallel zur Längsausrichtung des Aussparungsträgers, Bewehrungsstababschnitte angeordnet sind zur Anbindung der Stahlbewehrungen des Stahlbetonbauteils, beispielsweise mittels Schraubstoß oder Übergreifungsstoß.

Auch zur Umhüllung mit Beton vorgesehene Bolzen, bevorzugt Kopfbolzendübel, können, passend positioniert, zur besseren Einbettung des Stahleinbauteils in Stahlbeton vorteilhaft beitragen, insbesondere, wenn sie aus einer Anschlussfläche parallel zur Längsausrichtung des Aussparungsträgers herausragen oder aus der Oberseite des Aussparungsträgers.

Kraftschlüssig mit einem Stahlbetonbauteil verbunden, insbesondere mit einem Stahlbetonbalken, bildet das Stahleinbauteil ein Tragkonstrukt, indem es den Stahlbeton in einem Bereich, in dem vorzugsweise die Wirkung relativ geringer Querkräfte vorgesehen ist, vollständig oder teilweise ersetzt. Dabei ist der Stahlbeton bis an die Anschlussflächen in Längsrichtung des Aussparungsträgers heran geführt. Bei lediglich teilweisem Ersatz des vorzugsweise abschnittartigen Bereichs läuft der Stahlbeton oberhalb und/oder unterhalb des Stahleinbauteils in Längsrichtung des Aussparungsträgers über die gesamte zu unterfangende Länge durch.

Das Stahleinbauteil kann zur Bildung des Tragkonstrukts in verschiedenen Positionen bezüglich des Stahlbetonbauteils angeordnet sein. So können die Oberseite und/oder die Unterseite des Aussparungsträgers bündig mit dem Stahlbetonbauteil abschließen. Weist das Profil ein Auflagerblech auf, so kann dieses bündig mit dem Stahlbetonbauteil abschließen. Wird ein Bereich des Stahlbetonbauteils nur teilweise ersetzt, so kann die Unterseite des Aussparungsträgers einem reduzierten Querschnitt des Stahlbetonbauteils aufliegen, wobei es von Vorteil ist, wenn dabei die Bewehrung des Stahlbetons unterhalb des Stahleinbauteils durchlaufend angeordnet ist. Ebenso kann es vorteilhaft sein, wenn zusätzlich oder, bei betonfreier Unterseite, nur die Oberseite des Aussparungsträgers oder das Auflagerblech des Profils einem reduzierten Querschnitt des Stahlbetonbauteils anliegt, wobei auch hier die Bewehrung des reduzierten Querschnitts vorzugsweise durchlaufend angeordnet ist.

Weist das Stahleinbauteil einen Fortsatz des Aussparungsträgers an der Unterseite in dessen Längsrichtung auf, der bevorzugt als Fortführung des Stahlbandes über die Ebene einer Anschlussfläche hinaus ausgestaltet ist, so kann die Fortführung bei Aufliegen der Unterseite auf einem reduzierten Querschnitt mit Beton umhüllt sein. Möglich ist es aber auch, dass die Unterseite des Aussparungsträgers einschließlich der Unterseite der Fortführung betonfrei gehalten ist und der Beton bis an die Stirnseiten der Fortführung und an die Anschlussflächen des Stahleinbauteils heran geführt ist.

Nachfolgend werden das Stahleinbauteil und das Tragkonstrukt mittels einiger Ausführungsbeispiele und Abbildungen näher erläutert, ohne dass die Erfindung auf diese beschränkt ist.

### Legende:

- 1: Stahleinbauteil
- 2: vorbestimmter Bereich
- 3: Stahlbetonbauteil
- 4: Anschlussfläche
- 5: Aussparungsträger
- 6: Oberseite des Aussparungsträgers
- 7: Unterseite des Aussparungsträgers
- 8: Vorderseite des Aussparungsträgers
- 9: Rückseite des Aussparungsträgers
- 10: Trägeröffnung
- 11: Rand der Trägeröffnung
- 12: Stahlband
- 13: Breitseiten des Stahlbandes

- 14: Abschnitt der Trägeröffnung
- 15: Versteifung
- 16: Profil zur Querkraftweiterleitung
- 17: Auflagerblech
- 18: Löcher für Bewehrungsstäbe
- 19: Bolzen
- 20: Fortsatz
- 21: Schubversteifung
- 22: Breitseiten der Schubversteifung
- 23: Bewehrungsstababschnitte
- 24: Tragkonstrukt
- 25: reduzierter Querschnitt des Stahlbetonbauteils
- 26: Bewehrungsstäbe
- A: Bauwerk
- h: Höhe der Trägeröffnung

**Fig. 1** zeigt das Stahleinbauteil **(1)** in der Vorderansicht. Der Aussparungsträger **(5)** weist hier an seiner Unterseite **(7)** ein Stahlband **(12)** auf, das als Fortsatz **(20)** über die Ebenen der Anschlussflächen **(4)** hinaus geführt ist. An der Oberseite **(6)** des Aussparungsträgers **(5)** ist ein balkenförmiges Profil **(16)** zur Querkraftweiterleitung angeordnet, das Löcher **(18)** aufweist, die zur Durchdringung mit Bewehrungsstäben **(****Fig.** 3, **Ziff. 26)** vorgesehen sind. Den Fortsätzen **(20)** sind jeweils Bewehrungsstababschnitte **(23)** aufgeschweißt, die mittels Schraubstoß, dargestellt als Verdickung der Bewehrungsstababschnitte (23), mit der Bewehrung des Stahlbetonbauteils **(****Fig. 3****, Ziff. 3)** verbunden werden können. An den Anschlussflächen **(4)** sind jeweils als Schubbleche ausgebildete Schubversteifungen **(21)** angeordnet, die mit ihren Breitseiten **(22)** parallel zur Längsrichtung des Aussparungsträgers (5) und zu der kürzesten Verbindungsstrecke zwischen der Ober- **(6)** und der Unterseite **(7)** ausgerichtet sind, hier also parallel zu der Vorder- **(8)** oder Rückseite **(9)** des Aussparungsträgers **(5),** und mit dem Profil **(16)** verschweißt sind, so dass der Aussparungsträger **(5)** mit Ausnahme seiner Unterseite **(7)** rahmenartig umfasst ist. Aus den Schubversteifungen **(21)** ragen Bolzen **(19),** hier als Kopfbolzendübel ausgebildet, aus der Bildebene in Richtung des Betrachters. Sie sind beidseitig quer zu den Schubversteifungen **(21)** angeordnet und mit diesen verschweißt. Der Aussparungsträger **(5)** weist hier eine Trägeröffnung **(10)** auf, die durch Versteifungen **(15)** in separate Abschnitte **(14)** unterteilt ist und zwischen Ober- **(6)** und Unterseite **(7)** des Aussparungsträgers **(5)** eine Höhe **(h)** aufweist, die größer ist als der Abstand der Trägeröffnung **(10)** zu den Anschlussflächen **(4).** Die Trägeröffnung **(10)** ist an ihrem unteren Rand **(11)** durch eine der Breitseiten **(13)** des Stahlbandes **(12)** begrenzt.

**Fig. 2** zeigt das Tragkonstrukt **(24)** aus dem Stahleinbauteil **(1)** und dem hier balkenförmigen Stahlbetonbauteil **(3)** unter der Decke eines Bauwerks **(A)** schräg von unten. Im mittleren Bereich **(2)** des Stahlbetonbauteils **(3)** ist der Stahlbeton vollständig durch das Stahleinbauteil **(1)** ersetzt, das oben und unten bündig mit dem Stahlbetonbauteil **(3)** abschließt. Das Stahlband **(12)** des Stahleinbauteils **(1)** ist dabei, in dem Bereich **(2)** geringer Querkräfte, aus dem positiven globalen Moment resultierenden Zugkräften ausgesetzt und fungiert als Zugband. Die Trägeröffnung **(10)** ist hier durch zwei Versteifungen **(15)** in drei Abschnitte **(14)** aufgeteilt. Der Beton des Stahlbetonbauteils **(3)** ist jeweils bis an die Anschlussflächen **(4)** und die Stirnseiten der Fortsätze **(20)** des Stahlbandes **(12)** heran geführt, dessen untere Breitseite **(13)** von unten zu erkennen ist. Im Verhältnis zur Gesamtausdehnung des Aussparungsträgers **(5)** ist die Trägeröffnung **(10)** mit ihren Abschnitten **(14)** hier so groß, dass für die Installationselemente viel Raum zur Verfügung steht und zugleich vergleichsweise wenig Stahl verbaut ist, da der Abstand der Trägeröffnung **(10)** zu den Anschlussflächen **(4)** im Verhältnis zur Höhe **(h)** der Trägeröffnung **(10)** gering ist.

**Fig. 3** zeigt das Tragkonstrukt **(24)** ähnlich wie **Fig. 2** schräg von unten mit dem Unterschied, dass das Stahlbetonbauteil **(3)** und die Decke des Bauwerks **(A)** teilweise transparent dargestellt sind, so dass die Bewehrungsstäbe **(26)** zu erkennen sind, die parallel zu der Längsausrichtung des Aussparungsträgers **(5)** über die Bewehrungsstababschnitte **(23)** an das Stahleinbauteil **(1)** angebunden sind und quer zu der Längsausrichtung des Aussparungsträgers **(5)** durch die Löcher **(18)** des Profils **(16)** geführt sind, das hier balkenförmig ausgebildet ist und alleine oder im Verbund mit der Decke die lokalen Momente aufnimmt und den Druckgurt für das globale Moment bildet.

**Fig. 4** zeigt eine Ausführungsform des Tragkonstrukts **(24)** unterhalb der Decke des Bauwerks **(A)** schräg von unten, bei der das Stahlbetonbauteil **(3)** in dem Bereich **(2)** nur zum Teil durch das Stahleinbauteil **(1)** ersetzt ist und das Stahlbetonbauteil **(3)** oberhalb der Oberseite **(6)** mit reduziertem Querschnitt **(25)** durchlaufend ausgestaltet ist.

**Fig. 5** zeigt eine Ausführungsform des Tragkonstrukts **(24)** unterhalb der Decke des Bauwerks **(A)** schräg von unten, bei der das Stahlbetonbauteil **(3)** in dem Bereich **(2)** nur zum Teil durch das Stahleinbauteil **(1)** ersetzt ist und das Stahlbetonbauteil **(3)** unterhalb der Unterseite **(7)** mit reduziertem Querschnitt **(25)** durchlaufend ausgestaltet ist.

**Fig. 6** zeigt einen Teil der in **Fig. 5** dargestellten Ausführungsform ohne Beton, so dass die durchlaufenden Bewehrungsstäbe **(26)** des unterhalb der Unterseite **(7)** durchlaufenden Stahlbetonbauteils **(****Fig.** 5, **Ziff. 3)** sichtbar sind.

**Fig. 7** zeigt einen Teil des Stahleinbauteils **(1),** bei dem die Schubversteifung **(21)** als Schubknagge ausgestaltet ist. Das balkenförmig ausgestaltete Profil **(16)** liegt hier dem Auflagerblech **(17)** auf. Gezeigt sind hier auch die dem Fortsatz **(20)** aufgeschweißten Bewehrungsstababschnitte **(23)** an der Anschlussfläche **(4).**

## Patentansprüche

1. Stahleinbauteil (1) für Bauwerke (A) zum Ersatz eines vorbestimmten Bereichs (2) eines zur Lastaufnahme vorgesehenen Stahlbetonbauteils (3), insbesondere von Stahlbetonbalken,
aufweisend einen zwei in Längsrichtung voneinander beabstandete Anschlussflächen (4) aufweisenden Aussparungsträger (5) mit je einer von den Anschlussflächen (4) verschiedenen Ober- (6), Unter- (7), Vorder- (8) und Rückseite (9),
ein Stahlband (12) mit einer oberen und einer unteren Breitseite (13), wobei die untere Breitseite die Unterseite (7) des Aussparungsträgers (5) bildet,
eine oder mehrere zur Hindurchführung von Installationselementen vorgesehene, von der Vorder- (8) zur Rückseite (9) führende Trägeröffnungen (10), deren Abstand zu der jeweils benachbarten Anschlussfläche (4) geringer ist als ihre jeweilige Höhe (h), wobei wenigstens eine der Trägeröffnungen (10) durch die obere Breitseite (13) des Stahlbandes (12) begrenzt ist,
und an wenigstens einer der Anschlussflächen (4) eine zur Umhüllung mit Beton vorgesehene Schubversteifung (21) zur Querkraftübertragung, deren Breitseiten (22) parallel zur Längsrichtung des Aussparungsträgers (5) und der kürzesten Verbindungsstrecke zwischen Ober- (6) und Unterseite (7) ausgerichtet sind.

2. Stahleinbauteil (1) gemäß Anspruch 1,
**dadurch gekennzeichnet,**
**dass** die Trägeröffnung oder wenigstens eine der Trägeröffnungen (10) in separate Abschnitte (14) unterteilt ist durch eine oder mehrere, zwischen der Ober- (6) und der Unterseite (7) verlaufende, als Stahlbleche ausgeführte Versteifungen (15), deren Ausdehnung in Längsrichtung des Aussparungsträgers (5) geringer als die Höhe (h) der Trägeröffnung (10) zwischen Ober- (6) und Unterseite (7) des Aussparungsträgers (5) ist.

3. Stahleinbauteil (1) gemäß einem der vorherigen Ansprüche,
**gekennzeichnet durch**
ein zur Umhüllung mit Beton vorgesehenes Profil (16) zur Querkraftweiterleitung an der Oberseite (6) des Aussparungsträgers (5), wobei das Profil (16) balkenförmig, als T-Profil oder als Doppel-T-Profil ausgebildet und parallel zur Längsrichtung des Aussparungsträgers (5) angeordnet ist.

4. Stahleinbauteil (1) gemäß Anspruch 3,
**dadurch gekennzeichnet,**
**dass** der Aussparungsträger (5) ein Auflagerblech (17) aufweist, dem die Oberseite (6) zugehörig ist, das unter dem aufliegenden Profil (16) hervor ragt und für das Aufliegen des Bauwerks (A) vorgesehen ist.

5. Stahleinbauteil (1) gemäß Anspruch 3 oder 4,
**dadurch gekennzeichnet,**
**dass** aus dem Profil (16) zur Umhüllung mit Beton vorgesehene Bolzen (19), bevorzugt Kopfbolzendübel, parallel zu der kürzesten Verbindungsstrecke zwischen der Ober- (6) und der Unterseite (7) herausstehen.

6. Stahleinbauteil (1) gemäß einem der Ansprüche 3 bis 5,
**dadurch gekennzeichnet,**
**dass** die Schubversteifung (21) und das Profil (16) biegesteif miteinander verbunden sind und den Aussparungsträger (5), mit Ausnahme der Unterseite (7), rahmenartig umfassen.

7. Stahleinbauteil (1) gemäß einem der vorhergehenden Ansprüche,
**gekennzeichnet durch**
einen Fortsatz (20) des Aussparungsträgers (5) in Längsrichtung an der Unterseite (7), der als Fortführung des Stahlbandes (12) über die Ebene einer der Anschlussflächen (4) hinaus gestaltet ist.

8. Stahleinbauteil (1) gemäß einem der vorhergehenden Ansprüche,
**dadurch gekennzeichnet,**
**dass** die Schubversteifung (21) als Schubblech mit ein- oder beidseitig angeordneten, quer abstehenden Bolzen (19), vorzugsweise mit angeschweißten Kopfbolzendübeln, oder als Schubknagge ausgebildet ist.

9. Stahleinbauteil (1) gemäß einem der vorhergehenden Ansprüche,
**gekennzeichnet durch**
parallel zur Längsausrichtung des Aussparungsträgers (5) angeordnete Bewehrungsstababschnitte (23) an wenigstens einer der Anschlussflächen (4) zur Anbindung der Stahlbewehrungen des Stahlbetonbauteils (3), beispielsweise mittels Schraubstoß oder Übergreifungsstoß.

10. Stahleinbauteil (1) gemäß einem der vorhergehenden Ansprüche,
**gekennzeichnet durch**
zur Umhüllung mit Beton vorgesehene, aus wenigstens einer der Anschlussflächen (4) parallel zur Längsrichtung des Aussparungsträgers (5) herausragende Bolzen (19), die vorzugsweise als Kopfbolzendübel ausgebildet sind.

11. Stahleinbauteil (1) gemäß einem der vorhergehenden Ansprüche,
**gekennzeichnet durch**
zur Umhüllung mit Beton vorgesehene, aus der Oberseite (6) des Aussparungsträgers (5) herausragende Bolzen, die vorzugsweise als Kopfbolzendübel ausgebildet sind.

12. Tragkonstrukt (24),
**gekennzeichnet durch**
ein kraftschlüssig mit einem Stahlbetonbauteil (3), insbesondere einem Stahlbetonbalken, verbundenes Stahleinbauteil (1) gemäß einem der vorhergehenden Ansprüche, wobei das Stahleinbauteil (1) das Stahlbetonbauteil (3) in einem Bereich (2), in dem vorzugsweise die Wirkung relativ geringer Querkräfte vorgesehen ist, vollständig oder teilweise ersetzt und das Stahlbetonbauteil (3) in Längsrichtung des Aussparungsträgers (5) bis an die Anschlussflächen (4) heran geführt ist.

13. Tragkonstrukt (24) gemäß Anspruch 12,
**dadurch gekennzeichnet,**
**dass** die Unterseite (7) des Aussparungsträgers (5) einem reduzierten Querschnitt (25) des Stahlbetonbauteils (3) aufliegt.

14. Tragkonstrukt (24) gemäß einem der Ansprüche 12 oder 13,
**dadurch gekennzeichnet,**
**dass** die Oberseite (6) des Aussparungsträgers (5) einem reduzierten Querschnitt (25) des Stahlbetonbauteils (3) anliegt.

15. **.** Tragkonstrukt (24) gemäß Anspruch 13 oder 14,
**dadurch gekennzeichnet,**
**dass** der reduzierte Querschnitt (25) des Stahlbetonbauteils (3) in Längsrichtung des Aussparungsträgers (5) durchlaufend angeordnete Bewehrungsstäbe (26) aufweist.

## Claims

1. A steel component (1) for structures (A) for the replacement of a predetermined area (2) of a reinforced concrete component (3) provided for load bearing, in particular, reinforced concrete beams,
comprising
a recess beam (5) comprising two connection surfaces (4) spaced away from each other in the longitudinal direction, each with an upper side (6), an underside (7), a front side (8) and rear side (9), each side being different from the connection surfaces (4),
a steel band (12) comprising an upper and a lower broadside (13), wherein the lower broadside forms the underside (7) of the recess beam (5),
one or a plurality of beam openings (10) provided for the passage of installation elements, leading from the front side (8) to the rear side (9), the distance of which to the respective adjacent connection surface (4) is less than its respective height (h),
wherein at least one of the beam openings (10) is delimited by the upper broadside (13) of the steel band (12),
and at, at least one of the connecting surfaces (4), a shear-reinforcement element (21) provided for enveloping in concrete for shear force transmission, the broadsides of which (22) are aligned parallel to the longitudinal direction of the recess beam (5) and the shortest connecting section between the upper side (6) and the underside (7).

2. The steel component (1) according to Claim 1,
**characterized in that**
the beam opening or at least one of the beam openings (10) is divided into separate sections (14) by one or a plurality of reinforcements (15) designed as steel sheets running between the upper side (6) and the underside (7), the extension of which steel sheets is less than the height (h) of the beam opening (10) between the upper side (6) and the underside (7) of the recess beam (5) in the longitudinal direction of the recess beam (5).

3. The steel component (1) according to any one of the preceding claims,
**characterized by**
a profile (16) provided for enveloping in concrete for the transmission of shear forces at the upper side (6) of the recess beam (5), wherein the profile (16) is designed in the form of a beam as a T-profile or as a double T-profile and is arranged parallel to the longitudinal direction of the recess beam (5).

4. The steel component (1) according to Claim 3,
**characterized in that**
the recess beam (5) comprises a support plate (17) to which the upper side (6) belongs, which projects from under the overlying profile (16) and is provided for the support of the structure (A).

5. The steel component (1) according to Claim 3 or 4,
**characterized in that**
bolts (19) provided for enveloping with concrete project from the profile (16), preferably shear studs parallel to the shortest connecting section between the upper side (6) and the underside (7).

6. The steel component (1) according to any one of the Claims 3 to 5,
**characterized in that**
the shear-reinforcement element (21) and the profile (16) are connected to each other in a rigid manner and enclose the recess beam (5), with the exception of the underside (7), in a frame-like manner.

7. The steel component (1) according to any one of the preceding claims,
**characterized by**
an extension (20) of the recess beam (5) in the longitudinal direction on the underside (7), which is designed as a continuation of the steel band (12) beyond the level of one of the connection surfaces (4).

8. The steel component (1) according to any one of the preceding claims,
**characterized in that**
the shear-reinforcement element (21) is designed as a shear plate with transversely projecting bolts (19) arranged on one or both sides, preferably with welded shear studs, or as a block shear connector.

9. The steel component (1) according to any one of the preceding claims,
**characterized by**
reinforcement bar sections (23) arranged parallel to the longitudinal alignment of the recess beam (5) at at least one of the connecting surfaces (4) for the connection of the steel reinforcements of the reinforced concrete component (3), for example, by means of screw joints or overlapping joints.

10. The steel component (1) according to any one of the preceding claims,
**characterized by**
bolts (19) provided for enveloping in concrete, projecting from at least one of the connecting surfaces (4) parallel to the longitudinal direction of the recess beam (5), which are preferably designed as head bolt end anchors.

11. The steel component (1) according to any one of the preceding claims,
**characterized by**
bolts intended for enveloping in concrete projecting from the upper side (6) of the recess beam (5), which are preferably designed as shear studs.

12. A load-bearing structure (24),
**characterized by**
a steel component (1) connected to a reinforced concrete component (3), in particular, a reinforced concrete beam, in accordance with one of the preceding claims, wherein the steel component (1) replaces the reinforced concrete component (3) in whole or partially in an area (2) in which the effect of relatively low shear forces is preferably provided, and the reinforced concrete component (3) is led in the longitudinal direction of the recess beam (5) to the connection surfaces (4).

13. The load-bearing structure (24) according to Claim 12,
**characterized in that**
the underside (7) of the recess beam (5) rests on a reduced cross-section (25) of the reinforced concrete component (3).

14. The load-bearing structure (24) according to any one of the Claims 12 or 13,
**characterized in that**
the upper side (6) of the recess beam (5) is adjacent to a reduced cross-section (25) of the reinforced concrete component (3).

15. The load-bearing structure (24) according to Claim 13 or 14,
**characterized in that**
the reduced cross-section (25) of the reinforced concrete component (3) comprises continuously arranged reinforcing bars (26) in the longitudinal direction of the recess beam (5).

## Revendications

1. Élément à encastrer (1) en acier pour des ouvrages de construction (A), destiné à remplacer une zone (2) prédéfinie d'un élément de construction (3) en béton armé prévu pour reprendre des charges, notamment des poutres en béton armé,
comportant
un support à renfoncement (5) comportant deux surfaces de raccordement (4) écartées l'une de l'autre dans la direction longitudinale, doté d'une face supérieure (6), d'une face inférieure (7), d'une face avant (8) et d'une face arrière (9) chacune différente des surfaces de raccordement (4),
une bande en acier (12), pourvue d'un côté large (13) supérieur et inférieur, le côté large inférieur formant la face inférieure (7) du support à renfoncement (5),
un ou plusieurs orifices du support (10), prévus pour faire passer des éléments d'installation, conduisant de la face avant (8) vers la face arrière (9), dont l'écart par rapport à la surface de raccordement (4) respectivement voisine est inférieur à leur hauteur (h) respective,
au moins l'un des orifices du support (10) étant délimité par le côté large (13) supérieur de la bande en acier (12),
et un renfort en poussée (21) prévu sur au moins l'une des surfaces de raccordement (4), destiné à être enveloppé de béton, pour la transmission de la force transversale, dont les côtés larges (22) sont orientés à la parallèle de la direction longitudinale du support à renfoncement (5) et du trajet de liaison le plus court entre la face supérieure (6) et la face inférieure (7).

2. Élément à encastrer (1) en acier selon la revendication 1,
**caractérisé**
**en ce que** l'orifice du support ou au moins l'un des orifices du support (10) sont divisés en différents segments (14) par un ou plusieurs renforts (15) s'écoulant entre la face supérieure (6) et la face inférieure (7), réalisés sous la forme de tôles d'acier, dont l'extension dans la direction longitudinale du support à renfoncement (5) est inférieure à la hauteur (h) de l'orifice du support (10) entre la face supérieure (6) et la face inférieure (7) du support à renfoncement (5).

3. Élément à encastrer (1) en acier selon l'une quelconque des revendications précédentes,
**caractérisé par**
un profilé (16) prévu pour être enveloppé de béton, destiné à retransmettre la force transversale sur la face supérieure (6) du support à renfoncement (5), le profilé (16) étant conçu sous forme de de barre, de profilé en T ou de profilé en double T et étant placé à la parallèle de la direction longitudinale du support à renfoncement (5).

4. Élément à encastrer (1) en acier selon la revendication 3,
**caractérisé**
**en ce que** le support à renfoncement (5) comporte une tôle d'appui (17) dont fait partie la face supérieure (6) qui saillit en-dessous du profilé (16) qui est en appui, et qui est prévu pour l'appui de l'ouvrage de construction (A).

5. Élément à encastrer (1) en acier selon la revendication 3 ou 4,
**caractérisé**
**en ce qu'**à partir du profilé (16) débordent à la parallèle du trajet de liaison le plus court entre la face supérieure (6) et la face inférieure (7) des boulons (19) prévus pour être enveloppés de béton, de préférence des tiges d'ancrage.

6. Élément à encastrer (1) en acier selon l'une quelconque des revendications 3 à 5,
**caractérisé**
**en ce que** le renfort en poussée (21) et le profilé (16) sont reliés l'un avec l'autre de manière rigide à la flexion et entourent à la manière d'un cadre le support à renfoncement (5), à l'exception de la face inférieure (7).

7. Élément à encastrer (1) en acier selon l'une quelconque des revendications précédentes,
**caractérisé par**
un prolongement (20) du support à renfoncement (5) dans la direction longitudinale sur la face inférieure (7), qui est conçu pour prolonger la bande en acier (12) au-delà du plan de l'une des surfaces de raccordement (4).

8. Élément à encastrer (1) en acier selon l'une quelconque des revendications précédentes,
**caractérisé**
**en ce que** le renfort en poussée (21) est conçu sous la forme d'une tôle de poussée, dotée de boulons (19) placés d'un côté ou des deux côtés, débordant à la transversale, avec de préférence des tiges d'ancrage soudées ou sous la forme d'un tasseau de poussée.

9. Élément à encastrer (1) en acier selon l'une quelconque des revendications précédentes,
**caractérisé par**
des segments (23) de barre d'armature placés à la parallèle de l'orientation longitudinale du support à renfoncement (5) sur au moins l'une des surfaces de raccordement (4), pour la liaison des armatures d'acier de l'élément de construction (3) en béton armé, par exemple au moyen d'une jonction vissée ou d'une jonction par chevauchement.

10. Élément à encastrer (1) en acier selon l'une quelconque des revendications précédentes,
**caractérisé par**
des boulons (19) prévus pour être enveloppés de béton, débordant d'au moins l'une des surfaces de raccordement (4) à la parallèle de la direction longitudinale du support à renfoncement (5), qui sont conçus de préférence sous la forme de tiges d'ancrage.

11. Élément à encastrer (1) en acier selon l'une quelconque des revendications précédentes,
**caractérisé par**
des boulons prévus pour être enveloppés de béton, débordant de la face supérieure (6) du support à renfoncement (5), qui sont conçus de préférence sous la forme de tiges d'ancrage.

12. Structure porteuse (24),
**caractérisée par**
un élément à encastrer (1) en acier selon l'une quelconque des revendications précédentes, relié par complémentarité de forme avec un élément de construction (3) en béton armé, notamment une poutre en béton armé, l'élément à encastrer (1) en acier remplaçant totalement ou partiellement l'élément de construction (3) en béton armé dans une zone (2), dans laquelle de préférence l'action de forces transversales plus faibles est prévue et en ce que l'élément de construction (3) en béton armé est conduit dans la direction longitudinale du support à renfoncement (5) jusqu'aux surfaces de raccordement (4).

13. Structure porteuse (24) selon la revendication 12,
**caractérisée**
**en ce que** sur la face inférieure (7) du support à renfoncement (5) s'appuie une section transversale (25) réduite de l'élément de construction (3) en béton armé.

14. Structure porteuse (24) selon l'une quelconque des revendications 12 ou 13,
**caractérisée**
**en ce que** la face supérieure (6) du support à renfoncement (5) n'est adjacente qu'à une section transversale (25) réduite de l'élément de construction (3) en béton armé.

15. Structure porteuse (24) selon la revendication 13 ou 14,
**caractérisée**
**en ce que** la section transversale (25) réduite de l'élément de construction (3) en béton armé comporte dans la direction longitudinale du support à renfoncement (5) des barres d'armature (26) placées en continu.
